# EUROPÄISCHE PATENTANMELDUNG

(11) **EP 0 182 015 A1**
(43) Veröffentlichungstag der Anmeldung: **28.05.1986**
(21) Anmeldenummer: 85110624.5
(22) Anmeldetag: 23.08.1985
(51) Int. Cl.: C06F 3/00

(54) **Zündholz**

(30) Priorität: 15.11.1984 DE 3441773
(71) Anmelder: Krusche, Kurt, D-6000 Frankfurt/Main 70 (DE)
(72) Erfinder: Krusche, Kurt, D-6000 Frankfurt/Main 70 (DE)
(74) Vertreter: Schulze, Ilse

(57) **Zusammenfassung**

Es wird ein Zündholz mit einem beim Abbrennen freiwerdenden Duftstoff beschrieben, bei dem auf das Zündkopfende des Zündholzstäbchens eine erste Schicht bestehend aus einem Adsorbens, einem Duftstoff und/oder einem Desodorant und einem Bindemittel und auf diese erste Schicht eine aus Zündmasse bestehende zweite Schicht aufgebracht ist.

## Beschreibung

Die Erfindung betrifft ein Zündholz mit einem beim Abbrennen freiwerdenden Duftstoff.

Ein Zündholz dieser Art ist bekannt. Ziel ist, beim Abbrennen des Zündholzes Duftstoff freizusetzen und damit in der Luft befindliche unangenehme Geruchstoffe organoleptisch zu verändern, d.h. auf diese so einzuwirken, dass der störende Geruch nicht mehr empfunden wird. Bei dem bekannten Duftzündholz ist ein Abschnitt am Zündkopfende des Zündholzstäbchens mit Duftstoffen getränkt. Wie sich aber in der Praxis gezeigt hat, wird beim Abbrennen des Zündholzes nur ein Teil des Duftstoffes freigesetzt, der dann in nächster Umgebung der Flamme verbrennt und somit nicht mehr wirksam ist. Hinzu kommt, dass bei längerer Lagerung solcher Duftstoffhölzchen der Duftstoff aufgrund der Poren im Holz des Zündholzstäbchens wie durch einen Docht im Holzstäbchen verteilt und hieraus allmählich freigegeben wird und vorzeitig entweicht. Dadurch kann das Zündholz bei Gebrauch vollkommen unwirksam werden.

Aufgabe der Erfindung ist es, ein Zündholz der eingangs genannten Art zu schaffen, das mit nur geringen Mengen eines Duftstoffes und/oder Desodorants auch nach langer Lagerzeit die gewünschte Wirkung erzielt.

Diese Aufgabe wird durch ein Zündholz der eingangs genannten Art dadurch gelöst, dass auf das Zündkopfende des Zündholzstäbchens eine erste Schicht bestehend aus einem Adsorbens, einem Duftstoff und/oder Desodorant und einem Bindemittel und auf diese Schicht eine aus Zündmasse bestehende zweite Schicht aufgebracht ist.

Zweckmässige Weiterbildung des Zündholzes ist in den Unteransprüchen gekennzeichnet.

Bei einem solchen Zündholz brennt die Zündmasse ab und die dabei entstehende Wärme breitet sich über die gesamte darunterliegende, den Luftverbesserer aus Duftstoff und/oder Desodorant enthaltende Schicht aus. Diese Schicht wird erwärmt und der darin befindliche, in voller Konzentration noch erhaltene Luftverbesserer wird frei und verbreitet sich im Raum. Die Hohlräume sowie die Oberfläche des Adsorbens sind ganz oder teilweise mit Duftstoff und/oder Desodorant gefüllt bzw. benetzt, der vom Adsorbens und dem Bindemittel in der ersten Schicht festgehalten wird. Ein Aufsaugen des vorzugsweise flüssig im Adsorbens eingebetteten Duftstoffes und/oder Desodorants durch das Holz des Zündholzstäbchens kann daher nicht erfolgen. Die Zündmasse der zweiten Schicht bedeckt die erste Schicht und verhindert auch ein vorzeitiges Entweichen von Duftstoff und/oder Desodorant. Auf diese Weise wird der Duftstoff im Zündholz praktisch konserviert und seine Wirkung kann sich beim Abbrennen des Zündkopfes voll entfalten.

In der Zeichnung ist schematisch ein Zündholz mit aufgebrachten Schichten dargestellt.

Am Zündkopfende 2 des Zündholzstäbchens 1 ist eine erste, Duftstoff und/oder Desodorant enthaltende Schicht 3 und auf diese eine zweite die Zündmasse enthaltende Schicht 4 aufgebracht

Die Schichten werden nacheinander im Tauchverfahren aufgebracht.

Die Masse der ersten Schicht 3 besteht aus einem Adsorbens, beispielsweise Kieselgur, Kieselgel und/oder Aktivkohle.

Andere bekannte Stoffe können aber auch verwendet werden. Es liegt in der Masse in Form von einzelnen Teihhen und oder als Konglomerat vor und der Duftstoff, vorzugsweise in flüssiger Form, wird eingemischt. Ein in Wasser dispergierter Kunststoff, beispielsweise ein Kaltleim, vorzugsweise Vinylacetat, wird zugegeben. Er dient als Bindemittel und bildet eine Schutzschicht für den aus Duftstoff und/oder Desodorantien bestehenden Luftverbesserer und wirkt als Klebstoff zwischen der ersten Schicht 3 und dem Holz des Zündholzstäbchens 1. Auf diese Weise wird eine Mikroeinkapselung erreicht, die verhindert, däss Duftstoff und/oder Desodorant aus dem Adsorbens vorzeitig entweicht oder vom porösen und saugfähigen Holz des Zündholzstäbchens aufgesaugt wird. Anstelle eines Holzstäbchens kann auch ein Wachsstäbchen für das Zündholz verwendet werden. Das Adsorbens bildet in jedem Fall einen Duftstoffspeicher, und bietet Gewähr für volle Wirksamkeit.

Bei einer bevorzugten Ausführungsform wird der Masse der ersten Schicht 3 ein Metallpulver zugemischt, beispielsweise Aluminiumpulver bis zu einer Teilchengrösse von 100_{/}um, das ebenfalls vom Bindemittel umhüllt ist. Durch ein solches Metallpulver wird der Wärmetransport in den Schichten verbessert und dadurch das spätere Verdampfen des Duftstoffes und/oder Desodorants günstig beeinflusst.

Bindemittel aus einer wässrigen Kaltleimdispersion, vorzugsweise Vinylacetat, bieten neben einer guten Ummantelung der Einzelteilchen ohne Anlösen von aus ätherischen ölen bestehenden Duftstoffen, noch den Vorteil, dass sie nach dem Auftrocknen wasserfest sind. Ferner istein solches Bindemittel relativ diffusionsdicht. Bei thermischer Erhitzung wird es nicht schnell abgebaut. Die umhüllenden Schichten bekommen beim Erwärmen mikroskopisch gesehen feine Haarrisse, durch die eingeschlossene und nunmehr verdampfende Duftstoffe oder Desodorantien problemlos entweichen können.

Nachdem die erste Schicht 3 trocken ist, wird ebenfalls im Tauchverfahren, die zweite, die Zündmasse enthaltende Schicht 4 aufgebracht, und zwar zweckmässig so, dass die gesamte Oberfläche der ersten Schicht 3 bedeckt ist. Es kann eine an sich bekannte Zündmasse verwendet werden. Sie kann aber durch Zusatz eines wasserfesten bzw. feuchtigkeitsunempfindlichen Bindemittels wasserfest gemacht werden. Dadurch wird erreicht, dass das Zündholz auch bei Aufbewahrung in einem etwas feuchten Raum nicht unbrauchbar wird.

Die Länge der Schichten 3 und 4 am Zündkopfende 2 des Zündholzstäbchens 1 beträgt zweckmässig ein Vielfaches des Durchmessers des Zündholzstäbchens.

Die erste Schicht 3 als Duftstoffträger kann beispielsweise wie folgt zusammengesetzt sein:

Etwas abweichende Zusammensetzungen sind auch möglich.

Die Vorteile eines Duftzündholzes gegenüber den bekannten Aerosolen zur Luftverbesserung bestehen darin, dass kein Treibmittel verwendet wird, eine bessere Dosierung des Duftstoffes oder des Desodorants gewährleistet ist und der zur _{L}uftverbesserung dienende Stoff verdampft und nicht in Aerosolform freigesetzt wird.

## Patentansprüche

1. Zündholz mit einem beim Abbrennen freiwerdenden Duftstoff, dadurch gekennzeichnet, dass auf das Zündkopfende (2) des Zündholzstäbchens (1) eine erste Schicht (3) bestehend aus einem Adsorbens, einem Duftstoff und/oder Desodorant und einem Bindemittel und auf diese erste Schicht (3) eine aus Zündmasse bestehende zweite Schicht (4) aufgebracht ist.

2. Zündholz nach Anspruch 1, dadurch gekennzeichnet, dass die zweite Schicht (4) die Oberfläche der ersten Schicht (3) vollständig bedeckt.

3. Zündholz nach Anspruch 1, dadurch gekennzeichnet, dass das Adsorbens der ersten Schicht (3) in Form von Einzelpartikeln und/oder Konglomeraten vorliegt und diese vom Bindemittel umhüllt sind.

4. Zündholz nach Anspruch 1, 2 oder 3, dadurch gekennzeichnet, dass das Adsorbens Kieselgur, Kieselgel und/oder Aktivkohle ist.

5. Zündholz nach Anspruch 1, dadurch gekennzeichnet, dass das Bindemittel ein in Wasser dispergierbarer Kunststoff ist.

6. Zündholz nach Anspruch 1, dadurch gekennzeichnet, dass der Duftstoff in flüssiger Form im Adsorbens eingebettet ist.

7. Zündholz nach Anspruch 1, dadurch gekennzeichnet, dass die erste Schicht (3) ein Metallpulver enthält.

8. Zündholz nach Anspruch 7, dadurch gekennzeichnet, dass das Metallpulver Aluminium mit einer Teilchengrösse bis zu 100 _{/}um ist.

9. Zündholz nach Anspruch 1, dadurch gekennzeichnet, dass die zweite Schicht (4) feuchtigkeitsunempfindlich ist.
